# FASCICULE DE BREVET EUROPEEN

(11) **EP 4 000 443 B1**
(45) Date de publication et mention de la délivrance du brevet: **03.12.2025**
(21) Numéro de dépôt: 20425054.2
(22) Date de dépôt: 23.11.2020
(51) Int. Cl.: A43B 23/02, A43B 23/26

(54) **LANGUETTE POUR CHAUSSURE DE SKI**
ZUNGE FÜR SKISCHUH
TONGUE FOR A SKI BOOT

(43) Date de publication de la demande: 25.05.2022
(73) Titulaire: Rossignol Lange S.R.L., 31044 Montebelluna (IT)
(72) Inventeur: Posato, Tiziano, 31010 Maser (TV) (IT); Verdonk, Thor, Salt Lake City, UT 84117 (US)
(74) Mandataire: Novaimo

(56) Documents cités:
- DE-T2- 69 404 408
- US-A1- 2006 051 566
- US-A1- 2018 237 605
- US-A1- 2020 339 735

## Description

### Domaine Technique de l'invention

L'invention porte sur un chausson pour une chaussure de ski comprenant une languette tibiale. L'invention porte enfin sur une chaussure de ski comprenant un tel chausson.

### Etat de la technique antérieure

Le ski alpin est un sport dans lequel un utilisateur guide une paire de skis attachés à ses pieds sur un terrain enneigé. Lors de la pratique du ski alpin, les variations du terrain sont ressenties au niveau des pieds et du bas des jambes par l'intermédiaire de chaussures de ski. Les chaussures de ski jouent un rôle primordial dans la perception du terrain par l'utilisateur et dans les impulsions qu'il transmet à ses skis.

En particulier, lorsqu'un skieur enchaîne des virages, il alterne des phases de flexion et d'extension des jambes. Pour une bonne maitrise de ses skis, le skieur doit conserver un appui tibial sur ses chaussures. Des caractéristiques de maintien mais également d'élasticité, d'amorti et de rebond des chaussures de ski sont recherchées afin d'obtenir un guidage des skis à la fois dynamique, précis et sans effort superflu. De plus, les chaussures de ski doivent être confortables, légères et solides. Elles doivent aussi protéger les pieds de l'utilisateur contre le froid et l'humidité tout en conservant leurs propriétés à basse température. Enfin, elles doivent aussi être simples à utiliser et à fabriquer. Les chaussures de ski connues de l'état de la technique ne permettent pas d'atteindre toutes ces exigences à la fois. En particulier, les chaussures connues de l'état de la technique ne permettent pas de guider les skis de manière suffisamment dynamique, efficace et précise.

DE 69404408 T2 se réfère à une partie d'une chaussure, à l'exception de la semelle, en particulier à une languette d'une chaussure intérieure pour une chaussure de ski, constituée essentiellement d'une partie extérieure en matière plastique semi-rigide et dense, d'un rembourrage de type mousse et d'une doublure tissée ou tricotée.

### Présentation de l'invention

Le but de l'invention est de fournir un chausson pour chaussure de ski remédiant aux inconvénients ci-dessus et améliorant les chaussures de ski connues de l'art antérieur.

Plus précisément, un premier objet de l'invention est un chausson comprenant une languette pour chaussure de ski offrant des caractéristiques de rebond optimales permettant ainsi un contrôle plus dynamique, efficace et précis du ski fixé à la chaussure de ski.

### Résumé de l'invention

L'invention est exposée dans le jeu de revendications joint.

Les surfaces convexes peuvent être des portions de sphères.

Les reliefs de la structure en relief peuvent avoir des dimensions telles qu'ils sont visibles à l'œil nu.

Les particules peuvent être en polyuréthane expansé.

Lesdites particules peuvent comprendre un diamètre compris entre 2mm et 10mm inclus, de préférence entre 3mm et 8mm inclus.

La languette peut comprendre une couche externe, la face externe de la couche de rembourrage étant positionnée en vis-à-vis d'une face interne de la couche externe, la couche externe étant plus rigide que la couche de rembourrage.

La languette peut comprendre un coussin d'air intercalé entre la couche externe et la couche de rembourrage.

La couche externe peut être fixée à la couche de rembourrage au moyen d'une couture.

La languette peut comprendre une couche de confort formant une couche interne de la languette, la couche de confort comprenant une face externe positionnée en vis-à-vis d'une face interne de la couche de rembourrage.

La languette peut comprendre une partie basse destinée à recouvrir le dessus d'un pied et une partie haute destinée à s'étendre à l'avant d'un bas d'une jambe, la couche de rembourrage s'étendant dans la partie haute.

La partie basse de la languette peut comprendre une couche thermoformable.

### Présentation des figures

Ces objets, caractéristiques et avantages de la présente invention seront exposés en détail dans la description suivante d'un mode de réalisation particulier fait à titre non-limitatif en relation avec les figures jointes parmi lesquelles :
[Fig. 1] La figure 1 est une vue de côté d'une chaussure de ski selon un mode de réalisation de l'invention.
[Fig. 2] La figure 2 est une vue de face d'un chausson de la chaussure de ski selon le mode de réalisation de l'invention.
[Fig. 3] La figure 3 est une vue de face d'une languette tibiale du chausson de la figure 2.
[Fig. 4] La figure 4 est une vue partielle de face de la languette du chausson de la figure 2.
[Fig. 5] La figure 5 est une vue partielle de côté d'une couche de rembourrage de la languette du chausson de la figure 2.
[Fig. 6] La figure 6 est une vue schématique en coupe de la languette du chausson de la figure 2.

### Description détaillée

La figure 1 illustre schématiquement une chaussure 1 de ski alpin selon un mode de réalisation de l'invention. La chaussure 1 comprend une coque 2 et un chausson 3 inséré dans la coque.

On considère que la chaussure 1 repose sur un sol horizontal. Les termes "bas" et "haut" ou "inférieur" et "supérieur" font référence à un axe vertical. L'avant et l'arrière sont définis de sorte que l'avant du pied corresponde à la zone des orteils et l'arrière du pied à la zone du talon. Les termes "interne" et "externe" font référence respectivement à une orientation vers l'intérieur de la chaussure (c'est-à-dire vers le pied ou la jambe), et vers l'extérieur de la chaussure.

La coque 2 est une structure rigide entourant le chausson 3. Elle peut être par exemple en matière plastique. Elle comprend en général un bas de coque 21 destiné à envelopper un pied d'un utilisateur et un collier 22 destiné à envelopper un bas de jambe de l'utilisateur, c'est-à-dire une partie inférieure du tibia et du mollet de l'utilisateur. La chaussure de ski peut ainsi envelopper le pied et sensiblement un tiers inférieur du bas de la jambe, voire une moitié inférieure du bas de la jambe. Le collier 22 est articulé en rotation par rapport au bas de coque 21 autour d'un axe de rotation transversal 23 s'étendant sensiblement au niveau des malléoles de l'utilisateur. L'amplitude de rotation du collier vers l'avant peut être limitée par une mise en appui du collier 22 sur le bas de coque 21. Afin de faciliter son ouverture pour le chaussage de la chaussure, le collier peut également comprendre des rabats latéraux qui peuvent être écartés lors de l'insertion du pied. Le bas de coque 21 comprend en outre des interfaces 24A, 24B à l'avant et à l'arrière de la chaussure destinées à coopérer avec un dispositif de fixation pour fixer solidairement la chaussure à un ski (non représenté). Enfin, la coque 2 est pourvue de moyens de fermeture 25, par exemple sous la forme de crochets et/ou de sangles (par exemple serrées par des scratchs).

Le chausson 3 est un élément de la chaussure destiné à être intercalé entre la coque 2 d'une part et le pied et le bas de la jambe de l'utilisateur d'autre part. Le chausson est globalement moins rigide que la coque. Il assure des fonctions de maintien confortable du pied et du bas de la jambe à l'intérieur de la coque. Il transmet également les impulsions données par l'utilisateur à la coque, elle-même fixée solidairement au ski par l'intermédiaire du dispositif de fixation. Le chausson peut être amovible par rapport à la coque, comme dans le cadre du mode de réalisation présenté. En variante, il pourrait être fixé de manière non amovible dans la coque, voire même être intégré à celle-ci.

Le chausson 3 est plus précisément illustré sur la figure 2. Il comprend une partie basse 31 destinée à entourer le pied et une partie haute 32 destinée à entourer le bas de la jambe d'un utilisateur. La partie basse du chausson s'étend donc à l'intérieur du bas de coque 21 et la partie haute du chausson s'étend à l'intérieur du collier 22. La partie haute 32 du chausson comprend deux rabats latéraux 321, 322 qui délimitent une ouverture frontale. Le chausson comprend en outre une languette 33 tibiale. La languette 33 s'étend à l'avant du chausson, au niveau de l'ouverture frontale délimitée par les rabats latéraux 321, 322 du chausson. Les rabats latéraux 321, 322 du chausson peuvent recouvrir au moins partiellement la languette 33 sur sa face externe. La languette 33 du chausson peut venir en contact à la fois avec les rabats latéraux du chausson et avec le collier de la coque. Avantageusement, la languette peut même venir directement en contact avec le collier 22 de la coque.

La languette 33 est dite "tibiale" car elle est destinée à prendre appui au moins sur une partie du tibia de l'utilisateur, c'est-à-dire une partie avant du bas de la jambe. De la même façon que le chausson, la languette comprend une partie haute 33H, plus rigide, destinée à la transmission des efforts, et une partie basse 33B, plus souple, assurant le confort à l'utilisateur. La partie haute 33H s'étend sensiblement verticalement en vis-à-vis du bas de la jambe, en particulier du tibia, jusqu'au cou-de-pied tandis que la partie basse s'étend du cou-de-pied et jusqu'à sensiblement la base des orteils.

La languette 33 est fixée au reste du chausson 3 au niveau d'un bord inférieur 34 de la languette 33. Notamment, la languette 33 peut être fixée sur tout le pourtour de sa partie basse 33B. Elle peut donc être pivotée vers l'avant par un mouvement de rotation-au niveau d'une liaison 37 entre sa partie haute 33H et sa partie basse 33B, sensiblement au niveau du cou-de-pied. Ceci permet d'agrandir l'ouverture 35 par laquelle le pied est inséré dans le chausson, ce qui facilite le chaussage et le déchaussage du chausson et donc de la chaussure.

En variante, la languette pourrait être fixée différemment au reste du chausson, notamment par l'intermédiaire d'un bord latéral de la languette. La languette 33 pourrait même être reliée au reste du chausson par l'intermédiaire de ses deux bords latéraux, à gauche et/ou droite de la languette. Dans ce cas, le chausson présenterait avantageusement une élasticité suffisante pour agrandir l'ouverture 35 et ainsi permettre l'insertion du pied dans le chausson.

Enfin, de manière optionnelle, le chausson peut présenter une poignée 36, par exemple en tissu, fixée en partie haute de la languette, pour faciliter la manipulation du chausson, mais aussi pour agrandir l'ouverture d'insertion du pied lors du chaussage.

Comme visible sur la figure 3, la partie haute 33H de la languette 33 peut se présenter sous la forme d'un élément destiné à s'étendre uniquement en vis-à-vis du bas de la jambe de l'utilisateur. La partie haute 33H peut alors comprendre une interface inférieure en forme de U inversé par laquelle elle est fixée, notamment cousue, à la partie basse 33B de la languette.

Avantageusement, toute partie du chausson peut comprendre une couche munie d'un matériau thermoformable, c'est-à-dire un matériau déformable par chauffage. Ainsi, grâce à une opération dédiée de chauffage du chausson, celui-ci peut être déformé et adapté pour épouser parfaitement la forme du pied.

La figure 6 illustre une vue en coupe de la partie haute 33H de la languette 33. La référence 331 indique une face externe de la languette, c'est-à-dire une face tournée vers le collier 22 de la coque 2, ou plus directement vers l'extérieur de la chaussure. La référence 332 indique une face interne de la languette, c'est-à-dire une face tournée vers le bas de la jambe de l'utilisateur. La languette 33 comprend différentes couches superposées dans son épaisseur. Notamment, en considérant les différentes couches de la languette depuis l'intérieur vers l'extérieur, elle comprend une couche de confort 333, une couche de rembourrage 334 intermédiaire et une couche externe 335.

Un coussin d'air 336 peut être intercalé entre la couche de rembourrage 334 et la couche externe 335. Ce coussin d'air peut éventuellement être réduit, voir disparaitre, notamment lorsqu'on comprime la languette selon son épaisseur. Un tel coussin d'air pourrait également être formé entre la couche de rembourrage 334 et la couche de confort 333. Ce cousin d'air résulte principalement du fait que la couche de rembourrage 334 n'est pas fixée, par exemple collée contre la couche externe 335 sur toute sa surface. De la même manière, la couche de rembourrage 334 pourrait également ne pas être fixée contre la couche de confort 333.

La couche de confort 333 peut être par exemple une simple épaisseur de tissu. La couche de confort peut être choisie, par exemple, pour ses caractéristiques de douceur et/ou de limitation des frottements avec le pied ou le bas de la jambe de l'utilisateur.

La couche externe 335 est destinée à entrer en contact avec une face interne du collier, voire du bas de coque. En particulier la couche externe 335 est destinée à entrer en contact avec la face interne du collier 22 de la coque 2 ou de ses rabats, voire même éventuellement des rabats du chausson. La couche externe 335 est plus rigide que la couche de rembourrage 334. La couche externe peut par exemple être fabriquée en matériau plastique. Elle peut comprendre une zone transparente de manière à rendre visible au moins partiellement la couche de rembourrage sous-jacente. La couche externe, plus rigide, joue un rôle important dans la transmission des efforts du pied et de la jambe vers la coque de la chaussure, puis au ski.

Selon des versions simplifiées de l'invention, la languette pourrait ne pas comprendre la couche de confort 333 et/ou la couche externe 335. En l'absence de couche de confort, le bas de la jambe (ou une chaussette recouvrant le bas de la jambe) pourrait alors venir en appui directement contre la couche de rembourrage 334. En l'absence de couche externe, la couche de rembourrage pourrait venir en appui directement contre le collier 22 de la coque 2. Selon d'autres variantes de réalisation, la languette pourrait comprendre encore d'autres couches superposées aux couches 333, 334, 335.

La couche de rembourrage 334 est une couche assurant un bon calage et un bon maintien du pied au sein du chausson et de la coque 2 de la chaussure. De plus, elle joue également le rôle d'intermédiaire dans la transmission des efforts du pied vers la coque externe, et est destinée à conférer à la languette ses propriétés de rebond. La couche de rembourrage peut être fixée à la couche externe 335 au moyen d'une couture. Cette couture peut par exemple être ponctuelle, et formée par un ou plusieurs points de couture, répartis à des endroits spécifiques, par exemple en haut ou en bas, et sur au moins un côté de la languette. La couture pourrait également s'étendre le long d'une périphérie de la couche de rembourrage. Cette fixation vise à assurer un bon positionnement de la couche de rembourrage au sein de la languette et à éviter qu'elle ne s'affaisse avec le temps, ou ne se déplace lors du chaussage par exemple. En variante, un ou plusieurs points de colle pourraient suffire pour garantir le bon positionnement de la couche de rembourrage dans l'épaisseur de la languette.

Pour conférer ses caractéristiques de rebond à la chaussure, une face externe 3341 et une face interne 3342 de la couche de rembourrage comprennent chacune une structure en relief. En variante, cette structure en relief pourrait n'être prévue que sur l'une des deux faces 3341, 3342. Comme cela apparait sur les figures 3 à 6, la structure en relief est formée par une juxtaposition de surfaces convexes 3343. Ces surfaces convexes peuvent, par exemple, être des portions de sphère, ou tout au moins des surfaces bombées. Les différentes surfaces convexes 3343 se rejoignent au niveau de lignes de jonction 3344. Ces lignes de jonction forment donc les creux de la structure en relief tandis que des zones centrales de chacune des surfaces convexes forment les proéminences de la structure en relief.

Les reliefs formés en surface de la couche de rembourrage sont suffisamment gros pour être visibles à l'œil nu. Par exemple, en référence à la figure 4, le plus grand diamètre de chaque surface convexe composant la structure en relief peut être compris entre 0.5mm et 15mm inclus, notamment entre 2mm et 10mm inclus, de préférence entre 3mm et 8mm inclus. Cette dimension peut être mesurée le long de la surface convexe considérée, entre deux lignes de jonction délimitant la surface convexe. L'écart de profondeur entre les creux et les proéminences de la structure en relief peut être par exemple de l'ordre du millimètre, de préférence supérieur ou égal à 0,5 millimètre.

La couche de rembourrage 334 est une couche en mousse, c'est-à-dire une couche faite dans un matériau dont la matière solide renferme un grand nombre de cavités de petites dimensions et régulièrement réparties. Ces cavités, qui sont de préférence des cavités fermées, peuvent être remplies d'air ou d'un gaz. En particulier, la couche de rembourrage peut être une couche en matériau expansé.

La matière solide formant la mousse peut être un matériau synthétique, notamment un matériau plastique. Selon un mode de réalisation préféré de l'invention, la couche de rembourrage peut être en polyuréthane expansé. Un tel matériau offre de nombreux avantages : il a une faible densité, il est résistant à l'abrasion, il a une forte élasticité et il est très résilient. Un tel matériau présente aussi l'avantage de conserver des propriétés mécaniques stables à basse température, c'est-à-dire à des températures auxquelles sont soumises des chaussures de ski. En variante, la couche de rembourrage pourrait aussi être fabriquée avec une autre mousse thermoplastique, telle que par exemple une polyoléfine expansée ou un polyamide expansé.

Avantageusement, la couche de rembourrage comprend un rebond mesuré selon la norme DIN53512 au moins égal à 50%, notamment au moins égal à 60%, de préférence au moins égal à 70%. Cette mesure permet de déterminer le rebond d'un pendule sur une éprouvette réalisée avec le matériau de la couche de rembourrage. Ainsi, plus le rebond de la couche de rembourrage est élevé, plus elle est capable de restituer l'énergie absorbée lors de sa compression. L'énergie nécessaire pour fléchir les chaussures de ski vers l'avant peut donc être restituée avec peu de pertes par la couche de rembourrage de l'invention.

La couche de rembourrage est suffisamment élastique pour que les reliefs formés à sa surface s'aplanissent sous l'effet d'une force de compression générée par la jambe de l'utilisateur. Donc, suite à un appui du tibia contre la languette et en particulier contre la couche de rembourrage, chaque surface convexe se déforme et se comprime. La couche de rembourrage peut ensuite reprendre sa forme d'origine sans déformation permanente, lorsque la compression cesse. Les surfaces convexes comprimées retrouvent alors leur forme initiale.

Une structure en relief telle que décrite précédemment est obtenue en formant la couche de rembourrage par une agglomération d'un ensemble de particules. Chaque surface convexe 3343 correspond alors à une particule. Ces particules peuvent avoir initialement une forme sphérique ou ovoïde. Elles ont un diamètre proche de celui des surfaces convexes 3343, c'est-à-dire compris entre 0.5mm et 15mm inclus, notamment entre 2mm et 10mm inclus, de préférence entre 3mm et 8mm inclus. En remarque, le diamètre d'une particule de forme non sphérique devrait être compris comme la plus grande dimension de cette particule.

Les particules peuvent être injectées sous pression atmosphérique dans un moule présentant la forme finale de la couche de rembourrage. Les particules peuvent ensuite être mises sous pression et comprimées. Cette étape va influencer la densité et la résistance de la mousse finale expansée. Ainsi, le diamètre des particules diminue au moyen de l'application de la pression. Donc pour des pressions plus élevées, les particules sont comprimées et densifiées plus fortement. D'un autre côté, si on réduit la pression à l'intérieur du moule, les particules de polymère expansé se dilatent essentiellement à leurs diamètres d'origine.

Les particules peuvent être partiellement fusionnées entre elles grâce à une étape de chauffage et à l'application d'une température pendant une durée suffisante lors du moulage de la couche de rembourrage. La surface des particules est alors au moins partiellement fondue. Ainsi, les particules peuvent se lier chimiquement les unes aux autres. Une structure en mousse plastique est donc formée.

Lorsqu'on observe une couche de rembourrage en coupe, les différentes particules peuvent être encore discernables. Autrement dit, les particules utilisées pour la fabrication de la couche de rembourrage peuvent ne pas être totalement fusionnées. La couche de rembourrage obtenue est bien un ensemble monolithique, toutefois son comportement conserve, au moins en partie, des propriétés mécaniques résultant d'un assemblage de particules non liées ensembles.

Par ailleurs, un autre avantage de l'utilisation de particules expansées est que ces particules peuvent être liées entre elles selon un agencement aléatoire. Les particules n'ont ainsi pas besoin d'être alignées ou orientées d'une manière particulière pendant la fabrication pour fournir les effets avantageux décrits ici.

Selon une variante de réalisation, il est possible de charger le moule avec un premier matériau qui ne comprend pas de particules expansées. Les particules expansées, injectées par la suite dans le moule pourront se lier à ce premier matériau, sans nécessiter d'étape de collage supplémentaire.

En remarque, il est possible d'associer par la suite, par exemple par couture ou collage, la mousse de particules expansées, ici de particules de polyuréthane expansées, avec une ou plusieurs autres mousses, de nature équivalente ou quelconque, éventuellement thermoformable, pour former la couche de rembourrage de la languette.

Lorsque l'utilisateur utilise les chaussures 1 pour la pratique du ski alpin, il alterne des phases de flexion et d'extension de ses jambes. Lors des phases de flexion, la jambe et en particulier le tibia, appuient sur la languette 33. Le collier 22 s'incline vers l'avant et vient en butée contre le bas de coque 21. La languette 33 du chausson est alors comprimée entre le tibia de l'utilisateur et le collier 22. Le cas échéant, la compression du coussin d'air 336 peut générer une première phase d'amortissement et la compression de la couche de rembourrage 334 peut générer une deuxième phase d'amortissement du mouvement de flexion des jambes. Les reliefs formés sur la face externe 3341 de la couche de rembourrage viennent au contact de la couche externe 335 de la languette, et les reliefs formés sur la face interne 3342 de la couche de rembourrage viennent au contact du tibia de l'utilisateur (éventuellement par l'intermédiaire de la couche de confort 333). Ces reliefs étant comprimés, ils s'aplanissent. La mousse de particules expansées se comprime. Lors des phases d'extension, le collier 22 se redresse vers l'arrière. Les reliefs se détendent de manière élastique. La détente des reliefs crée une force qui favorise le redressement du collier. L'utilisateur ressent un effet rebond qui accompagne son mouvement. Il parvient ainsi à guider ses skis avec précision et moindre effort.

Lorsque la face externe 3341 de la couche de rembourrage vient au contact de la couche externe 335 de la languette et/ou lorsque la face interne 3342 de la couche de rembourrage vient au contact du tibia, un glissement relatif entre ces surfaces peut se produire. Avantageusement, la forme convexe des surfaces 3343 permet un glissement sans frottement ni accroc entre ces surfaces.

Selon une variante de réalisation non conforme à l'invention revendiquée, une couche de rembourrage telle que précédemment décrite pourrait être intégrée à la coque 2 de la chaussure, notamment à une face interne d'une partie du collier 22 s'étendant en vis-à-vis du tibia, comme par exemple à une face interne d'un rabat latéral du collier 22.

Selon encore une variante de réalisation non conforme à l'invention revendiquée, une couche de rembourrage telle que précédemment décrite pourrait être intégrée dans une partie arrière de la chaussure ou du chausson, sensiblement en vis-à-vis d'une partie basse du mollet. Ainsi positionnée, la couche de rembourrage contribuerait également à améliorer l'amortissement et le rebond.

## Revendications

1. Chausson (3) pour chaussure de ski comprenant une partie basse (31) destinée à entourer le pied, une partie haute (32) destinée à entourer le bas de la jambe d'un utilisateur, la partie haute comprenant deux rabats latéraux (321, 322) délimitant une ouverture frontale, le chausson comprenant une languette (33) tibiale s'étendant à l'avant du chausson, au niveau de l'ouverture frontale, la languette tibiale comprenant une couche de rembourrage (334) en mousse présentant une face interne (3342) destinée à s'étendre en vis-à-vis d'une partie avant du bas d'une jambe et une face externe (3341) opposée à la face interne, **caractérisé en ce qu'**au moins l'une parmi la face interne ou la face externe de la couche de rembourrage (334) comprend une structure en relief, la structure en relief étant formée par une juxtaposition de surfaces convexes (3343), la couche de rembourrage (334) comprenant un ensemble de particules au moins partiellement fusionnées entre elles, chaque surface convexe correspondant à une particule, lesdites particules comprenant un diamètre compris entre 0.5mm et 15mm inclus.

2. Chausson (3) selon la revendication précédente, **caractérisé en ce que** les surfaces convexes (3343) sont des portions de sphères.

3. Chausson (3) selon l'une des revendications précédentes, **caractérisé en ce que** les reliefs de la structure en relief ont des dimensions telles qu'ils sont visibles à l'œil nu.

4. Chausson (3) selon l'une des revendications précédentes, **caractérisé en ce que** les particules sont en polyuréthane expansé.

5. Chausson (3) selon l'une des revendications précédentes, **caractérisé en ce que** lesdites particules comprennent un diamètre compris entre 2mm et 10mm inclus, de préférence entre 3mm et 8mm inclus.

6. Chausson (3) selon l'une des revendications précédentes, **caractérisé en ce que** la languette (33) comprend une couche externe (335), la face externe (3341) de la couche de rembourrage étant positionnée en vis-à-vis d'une face interne de la couche externe, la couche externe (335) étant plus rigide que la couche de rembourrage (334).

7. Chausson (3) selon la revendication précédente, **caractérisé en ce que** la languette (33) comprend un coussin d'air (336) intercalé entre la couche externe (335) et la couche de rembourrage (334).

8. Chausson (3) selon l'une des revendications 6 ou 7, **caractérisé en ce que** la couche externe (335) est fixée à la couche de rembourrage (334) au moyen d'une couture.

9. Chausson (3) selon l'une des revendications précédentes, **caractérisé en ce que** la languette (33) comprend une couche de confort (333) formant une couche interne de la languette, la couche de confort comprenant une face externe positionnée en vis-à-vis de la face interne (3342) de la couche de rembourrage (334).

10. Chausson (3) selon l'une des revendications précédentes, **caractérisé en ce que** la languette (33) comprend une partie basse (33B) destinée à recouvrir le dessus d'un pied et une partie haute (33H) destinée à s'étendre à l'avant d'un bas d'une jambe, la couche de rembourrage (334) s'étendant dans la partie haute.

11. Chausson (3) selon la revendication précédente, **caractérisé en ce que** la partie basse (33H) de la languette comprend une couche thermoformable.

12. Chaussure (1) de ski, **caractérisée en ce qu'**elle comprend un chausson (3) selon l'une des revendications précédentes et une coque (2), le chausson étant inséré dans la coque.

## Patentansprüche

1. Innenschuh (3) für einen Skischuh, umfassend einen unteren Teil (31), der dazu bestimmt ist, den Fuß zu umschließen, und einen oberen Teil (32), der dazu bestimmt ist, den Unterschenkel eines Benutzers zu umschließen, wobei der obere Teil zwei seitliche Laschen (321, 322) umfasst, die eine vordere Öffnung begrenzen, wobei der Innenschuh eine Schienbeinlasche (33) umfasst, die sich an der Vorderseite des Innenschuhs auf Höhe der vorderen Öffnung erstreckt, wobei die Schienbeinlasche eine Polsterschicht (334) aus Schaumstoff aufweist, die eine innere Fläche (3342) besitzt, die dazu bestimmt ist, gegenüber einem vorderen Abschnitt des Unterschenkels zu verlaufen, und eine äußere Fläche (3341), die der inneren Fläche gegenüberliegt, **dadurch gekennzeichnet, dass** mindestens eine der inneren oder äußeren Flächen der Polsterschicht (334) eine Reliefstruktur umfasst, wobei die Reliefstruktur durch eine Aneinanderreihung konvexer Flächen (3343) gebildet ist, wobei die Polsterschicht (334) eine Vielzahl von Partikeln umfasst, die zumindest teilweise miteinander verschmolzen sind, jede konvexe Fläche einer Partikel entspricht, und wobei die Partikel einen Durchmesser zwischen 0,5 mm und 15 mm einschließlich aufweisen.

2. Innenschuh (3) nach Anspruch 1, **dadurch gekennzeichnet, dass** die konvexen Flächen (3343) Kugelabschnitte sind.

3. Innenschuh (3) nach einem der vorhergehenden Ansprüche, **dadurch gekennzeichnet, dass** die Erhebungen der Reliefstruktur solche Abmessungen aufweisen, dass sie mit bloßem Auge sichtbar sind.

4. Innenschuh (3) nach einem der vorhergehenden Ansprüche, **dadurch gekennzeichnet, dass** die Partikel aus expandiertem Polyurethan bestehen.

5. Innenschuh (3) nach einem der vorhergehenden Ansprüche, **dadurch gekennzeichnet, dass** die genannten Partikel einen Durchmesser zwischen 2 mm und 10 mm einschließlich, vorzugsweise zwischen 3 mm und 8 mm einschließlich, aufweisen.

6. Innenschuh (3) nach einem der vorhergehenden Ansprüche, **dadurch gekennzeichnet, dass** die Lasche (33) eine Außenschicht (335) umfasst, wobei die äußere Fläche (3341) der Polsterschicht einer inneren Fläche der Außenschicht gegenüberliegt, und wobei die Außenschicht (335) steifer ist als die Polsterschicht (334).

7. Innenschuh (3) nach dem vorhergehenden Anspruch, **dadurch gekennzeichnet, dass** die Lasche (33) ein Luftkissen (336) umfasst, das zwischen der Außenschicht (335) und der Polsterschicht (334) angeordnet ist.

8. Innenschuh (3) nach einem der Ansprüche 6 oder 7, **dadurch gekennzeichnet, dass** die Außenschicht (335) mittels einer Naht an der Polsterschicht (334) befestigt ist.

9. Innenschuh (3) nach einem der vorhergehenden Ansprüche, **dadurch gekennzeichnet, dass** die Lasche (33) eine Komfortschicht (333) umfasst, die eine innere Schicht der Lasche bildet, wobei die Komfortschicht eine äußere Fläche aufweist, die der inneren Fläche (3342) der Polsterschicht (334) gegenüberliegt.

10. Innenschuh (3) nach einem der vorhergehenden Ansprüche, **dadurch gekennzeichnet, dass** die Lasche (33) einen unteren Abschnitt (33B) umfasst, der dazu bestimmt ist, den oberen Teil eines Fußes zu bedecken, und einen oberen Abschnitt (33H), der dazu bestimmt ist, sich vor dem unteren Teil eines Beins zu erstrecken, wobei sich die Polsterschicht (334) in dem oberen Abschnitt erstreckt.

11. Innenschuh (3) nach dem vorhergehenden Anspruch, **dadurch gekennzeichnet, dass** der untere Abschnitt (33B) der Lasche eine thermoverformbare Schicht umfasst.

12. Skischuh (1), **dadurch gekennzeichnet, dass** er einen Innenschuh (3) nach einem der vorhergehenden Ansprüche und eine Schale (2) umfasst, wobei der Innenschuh in die Schale eingesetzt ist.

## Claims

1. Liner (3) for a ski boot, comprising a lower portion (31) intended to surround the foot, an upper portion (32) intended to surround the lower leg of a user, the upper portion comprising two lateral flaps (321, 322) defining a front opening, the liner comprising a tibial tongue (33) extending at the front of the liner at the level of the front opening, the tibial tongue comprising a foam padding layer (334) having an inner face (3342) intended to extend opposite a front part of the lower leg and an outer face (3341) opposite the inner face,
**characterized in that** at least one of the inner face or the outer face of the padding layer (334) comprises a relief structure, the relief structure being formed by a juxtaposition of convex surfaces (3343), the padding layer (334) comprising a set of particles at least partially fused together, each convex surface corresponding to one particle, said particles having a diameter comprised between 0.5 mm and 15 mm inclusive.

2. Liner (3) according to the preceding claim, **characterized in that** the convex surfaces (3343) are portions of spheres.

3. Liner (3) according to any one of the preceding claims, **characterized in that** the reliefs of the relief structure are of such dimensions that they are visible to the naked eye.

4. Liner (3) according to any one of the preceding claims, **characterized in that** the particles are made of expanded polyurethane.

5. Liner (3) according to any one of the preceding claims, **characterized in that** said particles have a diameter comprised between 2 mm and 10 mm inclusive, preferably between 3 mm and 8 mm inclusive.

6. Liner (3) according to any one of the preceding claims, **characterized in that** the tongue (33) comprises an outer layer (335), the outer face (3341) of the padding layer being positioned opposite an inner face of the outer layer, the outer layer (335) being more rigid than the padding layer (334).

7. Liner (3) according to the preceding claim, **characterized in that** the tongue (33) comprises an air cushion (336) interposed between the outer layer (335) and the padding layer (334).

8. Liner (3) according to any one of claims 6 or 7, **characterized in that** the outer layer (335) is attached to the padding layer (334) by means of stitching.

9. Liner (3) according to any one of the preceding claims, **characterized in that** the tongue (33) comprises a comfort layer (333) forming an inner layer of the tongue, the comfort layer having an outer face positioned opposite the inner face (3342) of the padding layer (334).

10. Liner (3) according to any one of the preceding claims, **characterized in that** the tongue (33) comprises a lower part (33B) intended to cover the top of a foot and an upper part (33H) intended to extend in front of the lower leg, the padding layer (334) extending in the upper part.

11. Liner (3) according to the preceding claim, **characterized in that** the lower part (33B) of the tongue comprises a thermoformable layer.

12. Ski boot (1), **characterized in that** it comprises a liner (3) according to any one of the preceding claims and a shell (2), the liner being inserted in the shell.
